# FASCICULE DE BREVET EUROPEEN

(11) **EP 3 475 011 B1**
(45) Date de publication et mention de la délivrance du brevet: **30.03.2022**
(21) Numéro de dépôt: 17735190.5
(22) Date de dépôt: 07.06.2017
(51) Int. Cl.: B22C 9/10, F01D 5/18, B22C 9/04, B22C 9/24

(54) **CIRCUIT DE REFROIDISSEMENT D'UNE AUBE DE TURBOMACHINE**
KÜHLKREISLAUF EINER TURBOMASCHINENSCHAUFEL
TURBOMACHINE BLADE COOLING CIRCUIT

(30) Priorité: 28.06.2016 FR 1656042
(43) Date de publication de la demande: 01.05.2019
(73) Titulaire: Safran Aircraft Engines, 75015 Paris (FR)
(72) Inventeur: GUERARD, Coralie, Cinthia, 77550 Moissy-Crayamel (FR); HERB, Vincent, Marc, 77550 Moissy-Crayamel (FR); NI, Jun, 77550 Moissy-Crayamel (FR); TAMI LIZUZU, Joseph, Toussaint, 77550 Moissy-Crayamel (FR); VOLLEBREGT, Matthieu, Jean, Luc, 77550 Moissy-Crayamel (FR)
(74) Mandataire: Gevers & Orès
(86) Numéro de dépôt international: PCT/FR2017/051438
(87) Numéro de publication internationale: WO 2018/002466

(56) Documents cités:
- EP-A1- 1 598 523
- EP-A2- 0 258 754
- EP-A2- 1 775 420
- US-A1- 2013 280 092

## Description

### DOMAINE TECHNIQUE

La présente invention a trait à la fabrication d'une aube de turbomachine par moulage à cire perdue, et plus particulièrement d'une aube comprenant une cavité interne de refroidissement.

### ETAT DE L'ART

Les aubes mobiles d'une turbine de turbomachine, telle qu'une turbine basse pression ou une turbine haute pression, comprennent chacune un circuit interne de refroidissement qui leur permet de supporter les contraintes thermiques auxquelles les aubes sont soumises, lorsque la turbomachine est en fonctionnement. Le circuit interne de refroidissement est traversé par un flux d'air de refroidissement.

Un circuit de refroidissement comprend par exemple au moins une ouverture d'admission située à proximité du pied de l'aube, au moins une cavité interne et au moins une ouverture d'échappement située à proximité du sommet de l'aube, le flux d'air traversant successivement l'ouverture d'admission, la cavité puis l'ouverture d'échappement.

Afin de maximiser les échanges thermiques entre le flux d'air et l'aube, et autrement dit le refroidissement de l'aube, la cavité comprend traditionnellement des perturbateurs se présentant par exemple sous la forme de pontets ou de formes concaves. Les perturbateurs doivent permettre de répartir de manière homogène le flux d'air sur l'ensemble de l'aube sans toutefois ralentir ce dernier. On s'intéresse plus particulièrement aux aubes de petite taille qui ont par voie de conséquence des cavités réduites. On a constaté que les caractéristiques géométriques et dimensionnelles des perturbateurs choisies pour les aubes de grande taille ne sont pas applicables aux aubes de petite taille.

Une aube est par exemple réalisée par moulage à cire perdue. Selon cette technique de fabrication, un modèle en cire est moulé via un moule dans lequel est placé un noyau (également appelé noyau de fonderie) préalablement réalisé. Le modèle en cire est ensuite recouvert, de façon alternée, par de la barbotine et une poudre réfractaire de manière à confectionner une carapace. Ultérieurement, la cire est évacuée de la carapace et la carapace est cuite à haute température. Le métal en fusion est ensuite coulé dans la carapace, le métal occupant ainsi plus précisément le vide entre le noyau et la face interne de la carapace. Après solidification du métal, l'aube est obtenue en décochant la carapace et le noyau.

Le noyau est par exemple en matière céramique à structure poreuse. Le noyau est généralement obtenu en moulage par injection à la presse.

Dans le cas où la cavité de l'aube comprend des pontets, le noyau est de forme complexe et comprend notamment des évidements de faible épaisseur aptes à former les pontets après la coulée du métal en fusion.

La complexité du noyau nécessite d'utiliser un moule (également appelé boîte à noyau) comportant une pluralité de sous-pièces mobiles les unes par rapport aux autres, cette architecture permettant ainsi d'éviter toute contre-dépouille, et autrement dit de pouvoir démouler convenablement le noyau.

Toutefois, un tel moule n'est pas compatible avec toutes les géométries d'aubes, ce qui est le cas par exemple pour une aube présentant localement, dans un plan transversal, une forte courbure.

D'autre part, du fait de la difficulté à positionner ces différentes sous-pièces les unes par rapport aux autres, on a constaté que les caractéristiques géométriques et dimensionnelles des pontets souhaitées ne sont pas réalisables, et autrement dit cette impossibilité de réalisation ne permet pas d'obtenir la performance de refroidissement de l'aube souhaitée.

En outre, lors de l'injection du noyau, le remplissage est obtenu par recollement de matière, ce remplissage étant propice à l'apparition de défauts, et plus globalement à une mise au rebut de quantités importantes de noyaux.

Une alternative pourrait être de réaliser les évidements lors d'une étape ultérieure d'usinage, au détriment de la productivité (temps d'usinage du noyau long).

Dans le cas où les parois internes de la cavité comprennent des formes concaves, la forme du noyau est plus simple, facilitant ainsi l'obtention de ce dernier.

Toutefois, le refroidissement de l'aube n'apporte pas satisfaction. En effet, la présence de formes concaves engendre des tourbillons dans la cavité, ces derniers ayant des répercussions néfastes sur l'écoulement du flux d'air. D'autre part, les formes concaves ne permettent pas de répartir de manière homogène le flux d'air sur l'ensemble de l'aube, et autrement dit le flux d'air ne permet pas de refroidir suffisamment l'aube.

L'art antérieur comprend également les documents US-A1-2013/280092, EP-A2-0258754, EP-A2-1775420 et EP-A1-1598523.

L'objectif de la présente invention est de proposer une aube comprenant un circuit de refroidissement approprié, tout en optimisant son procédé de fabrication.

### EXPOSE DE L'INVENTION

L'invention propose à cet effet un noyau destiné à la fabrication d'une aube de turbomachine par moulage à cire perdue, ce noyau comprenant une première face externe incurvée convexe et une deuxième face externe incurvée concave, caractérisé en ce que les première et deuxième faces comprennent une pluralité d'enfoncements, chaque enfoncement comportant une portion sphérique,
dans lequel chacun desdits enfoncements est défini au moins partiellement par un axe de symétrie, les axes de symétrie des portions sphériques de la première face étant parallèles à une première direction,
dans lequel ladite première direction est définie, dans un plan transversal, par la bissectrice de l'angle formé par l'intersection d'une première tangente, à la première face au premier point de jonction entre la première face et un premier raccord entre les première et deuxième faces, et d'une deuxième tangente à la première face au deuxième point de jonction entre la première face et un deuxième raccord entre les première et deuxième faces, les première et deuxième tangentes étant définies dans le plan transversal, les premier et deuxième points de jonction étant opposés l'un de l'autre.

La structure du noyau est simple et permet ainsi de minimiser le nombre de noyaux mis au rebut. Un tel noyau permet en outre d'éviter un remplissage par recollement.

Le noyau selon l'invention peut comprendre une ou plusieurs des caractéristiques suivantes, prises isolément les unes des autres ou en combinaison les unes avec les autres :
- les enfoncements de la première face sont décalés par rapport aux enfoncements de la deuxième face ;
- le plan transversal est sensiblement perpendiculaire à un axe d'allongement du noyau ou peut ne pas l'être ;
- les axes de symétrie des portions sphériques de la deuxième face sont parallèles à une deuxième direction ;
- la deuxième direction est définie, dans un plan transversal, par la bissectrice de l'angle formé par l'intersection d'une première tangente à la deuxième face au troisième point de jonction entre la deuxième face et le premier raccord, et d'une deuxième tangente à la deuxième face au quatrième point de jonction entre la deuxième face et le deuxième raccord, les première et deuxième tangentes étant définies dans le plan transversal, les troisième et quatrième points de jonction étant opposés l'un de l'autre.

L'invention a pour deuxième objet un moule destiné à la fabrication d'un noyau tel que décrit précédemment, le moule comprenant une première empreinte et une deuxième empreinte mobiles l'une par rapport à l'autre et délimitant une cavité d'injection du noyau, la première empreinte comprenant une première surface interne incurvée concave apte à former la première face du noyau, la deuxième empreinte comprenant une deuxième surface interne incurvée convexe apte à former la deuxième face du noyau, les première et deuxième surfaces comprenant une pluralité de protubérances apte à former les enfoncements du noyau, chaque protubérance comprenant une partie sphérique,
dans lequel chacune des protubérances est définie au moins partiellement par un axe de symétrie, les axes de symétrie des parties sphériques de la première surface sont parallèles à ladite première direction dudit noyau, ladite première direction correspondant à une première direction de démoulage.

La structure du moule est simple à savoir une première empreinte et une deuxième empreinte, ainsi il est aisé de positionner l'une par rapport à l'autre. Une telle structure permet de minimiser considérablement le nombre de noyaux mis au rebut. Ce circuit de refroidissement est en outre compatible avec différentes géométries d'aubes, et notamment les aubes présentant localement, dans un plan transversal, une forte courbure.

Le moule selon l'invention peut comprendre une ou plusieurs des caractéristiques suivantes, prises isolément les unes des autres ou en combinaison les unes avec les autres :
- les axes de symétrie des parties sphériques des protubérances de la deuxième surface sont parallèles à ladite direction dudit noyau, ladite deuxième direction correspondant à une deuxième direction de démoulage ;
- la première empreinte est mobile selon la première direction de démoulage et/ou la deuxième empreinte est mobile selon la deuxième direction de démoulage ;
- chacune des bosses est défini par un axe de symétrie, les axes de symétrie des tronçons sphériques des bosses de la première paroi sont parallèles.

L'invention a pour troisième objet un procédé de fabrication d'une aube de turbomachine par moulage à cire perdue, ce procédé comprenant une étape de fabrication d'un noyau tel que décrit précédemment via un moule tel que décrit précédemment, le procédé comprenant de préférence une étape de démoulage dans laquelle la première empreinte est déplacée suivant une première direction de démoulage et/ou la deuxième empreinte est déplacée suivant une deuxième direction de démoulage.

Le procédé de fabrication de l'aube est simplifié, et notamment l'obtention du noyau, au bénéfice de la productivité.

L'invention a pour quatrième objet une aube obtenue selon le procédé de fabrication tel que précédemment décrit, l'aube comprenant une cavité de refroidissement délimitée par une première paroi interne incurvée concave et une deuxième paroi interne incurvée convexe, les première et deuxième parois comprenant chacune une pluralité de bosses, chaque bosse comprenant un tronçon sphérique.

La cavité de refroidissement permet de répartir de manière homogène le flux d'air de refroidissement sur les première et deuxième parois sans toutefois le ralentir, et autrement dit, de manière générale, de refroidir efficacement l'aube.

L'aube selon l'invention peut comprendre une ou plusieurs des caractéristiques suivantes, prises isolément les unes des autres ou en combinaison les unes avec les autres :
- les bosses de la première paroi sont décalées par rapport aux bosses de la deuxième paroi ;
- les axes de symétrie des tronçons sphériques des bosses de la première paroi sont parallèles ;
- les axes de symétrie des tronçons sphériques des bosses de la deuxième paroi sont parallèles.

### DESCRIPTION DES FIGURES

L'invention sera mieux comprise et d'autres détails, caractéristiques et avantages de l'invention apparaîtront plus clairement à la lecture de la description suivante faite à titre d'exemple non limitatif et en référence aux dessins annexés dans lesquels :
- la figure 1 est une vue de face, schématique, d'une aube ;
- la figure 2 est une vue en section de l'aube illustrée sur la figure 1, selon le plan II-II de la figure 1 ;
- la figure 3 est une vue en coupe transversale d'un noyau employé pour la fabrication de l'aube, au niveau d'une partie courante ;
- la figure 4 est une vue en coupe transversale simplifiée du noyau, illustrant la détermination de la direction des enfoncements d'une première face du noyau, au niveau d'une partie courante ;
- la figure 5 est une vue en coupe transversale simplifiée du noyau, illustrant la détermination de la direction des enfoncements d'une deuxième face du noyau, au niveau d'une partie courante ;
- la figure 6 est une vue de détail du noyau illustrant l'implantation des enfoncements ;
- la figure 7 est une vue en section d'un moule apte à réaliser le noyau.

### DESCRIPTION DETAILLEE

Sur la figure 1 est représentée une aube 1 d'une turbine de turbomachine, par exemple d'une turbine haute pression ou d'une turbine basse pression.

L'aube 1 comprend une partie courante à profil aérodynamique qui s'étend longitudinalement suivant un axe X entre un pied 2 d'aube 1 et un sommet 3 d'aube 1.

Dans la suite de la description, on entend par « longitudinalement » ou « longitudinal » toute direction parallèle à l'axe X, et par « transversalement » ou « transversal » toute direction perpendiculaire à l'axe X.

Plus précisément, le pied 2 d'aube 1 est destiné à être monté sur un rotor (non représenté) de la turbine. Le sommet 3 de l'aube 1 comporte des léchettes 4 d'étanchéité disposées en regard d'un revêtement abradable monté sur le carter (non représenté) de la turbine.

La partie courante à profil aérodynamique de l'aube 1 comporte un bord 5 d'attaque disposé en amont suivant le sens d'écoulement des gaz dans la turbine, un bord 6 de fuite opposé au bord 5 d'attaque, une face 7 latérale intrados et une face 8 latérale extrados, ces faces 7, 8 intrados et extrados reliant le bord 5 d'attaque et le bord 6 de fuite.

Plus précisément, selon le mode de réalisation illustré sur la figure 2, dans un plan transversal, l'aube 1 est profilée suivant une ligne M moyenne reliant le bord 5 d'attaque et le bord 6 de fuite. Les faces 7, 8 intrados et extrados sont incurvées, et respectivement concave et convexe. L'aube 1 présente localement une forte courbure.

L'aube 1 comprend en outre un circuit 9 de refroidissement interne qui lui permet de résister aux contraintes thermiques auxquelles elle est soumise, ce circuit 9 comportant au moins une cavité 10 de refroidissement s'étendant longitudinalement entre le pied 2 d'aube 1 et le sommet 3 d'aube 1, au moins une ouverture 11 d'admission et au moins une ouverture 12 d'échappement. Le circuit 9 interne de refroidissement est traversé par un flux d'air de refroidissement.

Selon le mode de réalisation représenté sur les figures et plus précisément sur la figure 1, l'ouverture 11 d'admission est située dans le pied 2 d'aube 1 et débouche sur la face inférieure du pied 2 d'aube 1 sous la forme par exemple d'une pluralité de canaux. L'ouverture 12 d'échappement est située au niveau du sommet 3 d'aube 1 et débouche sur la face supérieure de l'aube 1 sous la forme par exemple d'une pluralité de canaux.

Tel qu'illustré par les flèches sur la figure 1, le flux d'air de refroidissement traverse successivement l'ouverture 11 d'admission, la cavité 10 puis l'ouverture 12 d'échappement.

Tel qu'illustré sur la figure 2, la cavité 10 de refroidissement est centrée sur la ligne M moyenne de l'aube 1 et est délimitée par une première paroi 13 latérale orientée du côté extrados de l'aube 1 et par une deuxième paroi 14 latérale orientée du côté intrados de l'aube 1. Plus précisément, les première et deuxième parois 13, 14 sont incurvées, et respectivement concave et convexe. Les première et deuxième parois 13, 14 comprennent des bosses 15a, 15b destinées à orienter le flux d'air dans la cavité 10, et plus précisément à le répartir de manière homogène sur les première et deuxième parois 13, 14 sans toutefois le ralentir.

Avantageusement, tel qu'illustré sur la figure 1, les bosses 15a de la première paroi 13 sont décalées, longitudinalement et transversalement, par rapport aux bosses 15b de la deuxième paroi 14.

Chaque bosse 15a, 15b comprend un tronçon 16 sphérique et est définie au moins partiellement suivant un axe B de symétrie passant par l'axe B1 de symétrie du tronçon 16 sphérique. Les axes B1 de symétrie des tronçons 16 sphériques de la première paroi 13 sont parallèles. De la même manière, les axes B1 de symétrie des tronçons 16 sphériques de la deuxième paroi 14 sont parallèles.

Certaine bosse 15a, 15b comprenne en outre un tronçon 17 conique, plus ou moins étendu selon les bosses 15a, 15b, dont l'axe B2 de symétrie passe par l'axe B de symétrie de la bosse 15a, 15b et donc par l'axe B1 de symétrie du tronçon 16 sphérique.

Tel qu'illustré sur la figure 1, les bosses 15a sont sensiblement positionnées en quinconce par rapport aux bosses 15b dans la partie courante, dans un plan de projection longitudinal perpendiculaire à l'axe B. L'aube 1 est réalisée par un procédé de moulage à cire perdue, ainsi la cavité 10 de refroidissement de l'aube 1 est obtenue par l'intermédiaire d'un noyau 18 illustré notamment sur la figure 3, ce dernier étant lui-même obtenu via un moule 19 (également appelé boîte à noyau) illustré en figure 7. La cavité 10 de l'aube 1 est ainsi la reproduction du noyau 18, et autrement dit la cavité 10 possède des caractéristiques dimensionnelles et géométriques identiques à celles du noyau 18.

Plus précisément, le procédé de fabrication de l'aube 1 comprend les étapes suivantes :
- une étape de moulage du noyau 18 (illustré en figure 3) via le moule 19 (illustré en figure 7) ;
- une étape de moulage d'un modèle en cire via un moule dans lequel est placé le noyau 18 ;
- une étape de confection d'une carapace en recouvrant le modèle en cire, de façon alternée, par de la barbotine et une poudre réfractaire ;
- une étape de chauffe dans laquelle, simultanément, la cire est évacuée de la carapace et la carapace est cuite, par exemple par étuvage ;
- une étape de coulée du métal en fusion dans la carapace, le métal occupant ainsi plus précisément le vide entre le noyau 18 et la face interne de la carapace ;
- une étape de décochage de la carapace et du noyau 18.

La cavité 10 du circuit 9 de refroidissement présente les mêmes caractéristiques dimensionnelles et géométriques que le noyau 18. Le noyau 18 comprend ainsi une première face 20 latérale, une deuxième face 21 latérale, un premier raccord 22 définissant un rayon de raccordement du bord d'attaque et un deuxième raccord 23 définissant un rayon de raccordement du bord de fuite, les première et deuxième faces 20, 21 reliant le premier raccord 22 et le deuxième raccord 23. Les première et deuxième faces 20, 21 du noyau 18 comprennent des enfoncements 24a, 24b aptes à former les bosses 15a, 15b de la cavité 10. Les première et deuxième faces 20, 21 du noyau 18 sont respectivement aptes à former la première paroi 13 et la deuxième paroi 14 de la cavité 10.

Plus précisément, tel qu'illustré sur la figure 3, les première et deuxième faces 20, 21 sont incurvées, et respectivement convexe et concave.

Chaque enfoncement 24a, 24b comprend une portion 25 sphérique et est défini au moins partiellement suivant un axe E de symétrie passant par l'axe E1 de symétrie de la portion 25 sphérique. Les axes E1 de symétrie des portions 25 sphériques de la première face 20 sont parallèles à une première direction D1. De la même manière, les axes E1 de symétrie des portions 25 sphériques de la deuxième face 21 sont parallèles à une deuxième direction D2.

Suivant les première et deuxième directions D1, D2 choisies ainsi que les caractéristiques dimensionnelles des enfoncements 24a, 24b (rayon de la portion 26 conique, profondeur de l'enfoncement 24a, 24b), certains enfoncements 24a, 24b comprennent en outre une portion 26 conique, plus ou moins étendue selon les enfoncements 24a, 24b, dont l'axe E2 de symétrie passe par l'axe E de symétrie de l'enfoncement 24a, 24b et donc par l'axe E1 de symétrie de la portion 25 sphérique.

Avantageusement, tel qu'illustré sur la figure 4, la première direction D1 est définie, dans un plan transversal, par la bissectrice 27 de l'angle formé par l'intersection d'une première tangente 28, à la première face 20 au premier point J1 de jonction entre la première face 20 et le premier raccord 22, et d'une deuxième tangente 29 à la première face 20 au deuxième point J2 de jonction entre la première face 20 et le deuxième raccord 23 , les première et deuxième tangentes 28, 29 étant définies dans le plan transversal.

Avantageusement, tel qu'illustré sur la figure 5, de la même manière que la première direction D1, la deuxième direction D2 est définie, dans un plan transversal, par la bissectrice 30 de l'angle formé par l'intersection d'une première tangente 31 à la deuxième face 21 au troisième point J3 de jonction entre la deuxième face 21 et le premier raccord 22, et d'une deuxième tangente 32 à la deuxième face 21 au quatrième point J4 de jonction entre la deuxième face 21 et le deuxième raccord 23, les première et deuxième tangentes 31, 32 étant définies dans le plan transversal.

Avantageusement, pour éviter les arêtes vives, les enfoncements 24a, 24b comprennent des congés de raccordement (non représentés).

Selon le mode de réalisation illustré sur les figures, l'épaisseur du noyau 18 est constante, les première et deuxième directions D1, D2 étant ainsi parallèles. L'épaisseur du noyau 18 est par exemple comprise entre 0.2 mm et 1 mm. La profondeur maximale des enfoncements 24a, 24b est par exemple égale à la moitié de l'épaisseur du noyau 18.

La figure 6 illustre, dans un plan perpendiculaire à la première direction D1 (ou à la deuxième direction D2), l'implantation des enfoncements 24a de la première face 20 par rapport aux enfoncements 24b de la deuxième face 21. Tel que mentionné pour la cavité 10 de l'aube 1, avantageusement, les enfoncements 24a de la première face 20 sont décalés, longitudinalement et transversalement, par rapport aux enfoncements 24b de la deuxième face 21. Les enfoncements 24a sont positionnés sensiblement en quinconce par rapport aux enfoncements 24b. Le rayon des portions 25 sphériques est par exemple compris entre 0.2 mm et 0.5 mm.

De manière générale, les enfoncements 24a ne doivent pas être en contact et/ou déboucher dans les enfoncements 24b, une épaisseur de matière minimum étant à respecter entre les enfoncements 24a et 24b. Ainsi, on évite toute liaison entre les bosses 15a et 15b de l'aube.

L'exemple illustré n'est en rien limitatif. En effet, le noyau 18 peut comprendre des enfoncements 24a, 24b sur l'ensemble des première et deuxième faces 20, 21 ou localement sur les faces 20, 21.

Selon un mode de réalisation non représenté, le noyau 18 comprend uniquement des enfoncements 24a, 24b sur les faces 20, 21 au niveau du deuxième raccord 23 (par exemple une ou plusieurs rangées d'enfoncements 24a, 24b). Dans un tel mode de réalisation, la cavité de refroidissement 10 comprend uniquement des bosses 15a, 15b sur les parois 13, 14 au niveau du bord de fuite 6.

Le noyau 18 est obtenu via le moule 19 représenté en position ouverte sur la figure 7, le moule 19 comprend une première empreinte 33 et une deuxième empreinte 34 mobiles l'une par rapport à l'autre et délimitant une cavité 35 d'injection du noyau 18. La première empreinte 33 comprend une première surface 36 interne, incurvée, concave apte à former la première face 20 du noyau 18. La deuxième empreinte 34 comprend une deuxième surface 37 interne, incurvée, convexe apte à former la deuxième face 21 du noyau 18, les première et deuxième surfaces 36, 37 comprenant une pluralité de protubérances 38 aptes à former les enfoncements 24a, 24b du noyau 18.

De la même manière que pour le noyau 18, chaque protubérance 38 comprend une partie 39 sphérique et est définie au moins partiellement suivant un axe P de symétrie passant par l'axe P1 de symétrie de la partie 39 sphérique. Les axes P1 de symétrie des parties 39 sphériques de la première surface 36 sont parallèles à une première direction A1 de démoulage correspondant à la première direction D1 du noyau 18. De la même manière, les axes P1 de symétrie des parties 39 sphériques de la deuxième surface 37 sont parallèles à une deuxième direction A2 de démoulage correspondant à la deuxième direction D2 du noyau 18.

Le fait que les première et deuxième directions D1, D2 du noyau 18 correspondent aux première et deuxième directions A1, A2 de démoulage du moule 19 permet de simplifier la structure du moule 19 et de faciliter l'extraction du noyau 18 hors du moule 19.

De la même manière que pour le noyau 18, certaines protubérances 38 comprennent en outre une partie 40 conique, plus ou moins étendue selon les protubérances 38, dont l'axe P2 de symétrie passe par l'axe P de symétrie de la protubérance 38 et donc par l'axe P1 de symétrie de la partie 39 sphérique.

L'emploi de forme conique permet de faciliter l'extraction du noyau 18 hors du moule 19. Le demi-angle au sommet de la partie 40 conique de la protubérance 38 est par exemple de 15°.

Selon le mode de réalisation illustré sur les figures et notamment la figure 7, la première empreinte 33 est mobile selon la première direction A1 de démoulage et la deuxième empreinte 34 est fixe.

Selon une première variante de réalisation, la deuxième empreinte 34 est mobile selon la deuxième direction A2 de démoulage et la première empreinte 33 est fixe.

Selon une deuxième variante de réalisation, la première empreinte 33 est mobile selon la première direction A1 de démoulage et la deuxième empreinte 34 est mobile selon la deuxième direction A2 de démoulage.

Le noyau 18 est par exemple en matière céramique à structure poreuse, cette matière étant obtenu à partir d'un mélange comprenant une charge réfractaire et une fraction organique formant un liant.

Plus précisément, le procédé de fabrication du noyau 18 via le moule 19 comprend les étapes suivantes :
- une étape de moulage du noyau 18 (illustré en figure 3) via le moule 19 (illustré en figure 7) ;
- une étape de démoulage dans laquelle la première empreinte 33 est déplacée suivant une première direction A1 de démoulage et/ou la deuxième empreinte 34 est déplacée suivant une deuxième direction A2 de démoulage.
- une étape de déliantage dans laquelle le liant est éliminé, par exemple par la sublimation ou la dégradation thermique ;
- une étape de traitement thermique ;
- une étape d'ébavurage.

## Revendications

1. Noyau (18) destiné à la fabrication d'une aube (1) de turbomachine par moulage à cire perdue, ce noyau (18) comprenant une première face (20) externe incurvée convexe et une deuxième face (21) externe incurvée concave, **caractérisé en ce que** les première et deuxième faces (20, 21) comprennent une pluralité d'enfoncements (24a, 24b), chaque enfoncement (24a, 24b) comportant une portion (25) sphérique,
dans lequel chacun desdits enfoncements (24a, 24b) est défini au moins partiellement par un axe (E) de symétrie, les axes (E1) de symétrie des portions (25) sphériques de la première face (20) étant parallèles à une première direction (D1),
dans lequel ladite première direction (D1) est définie, dans un plan transversal, par la bissectrice (27) de l'angle formé par l'intersection d'une première tangente (28), à la première face (20) au premier point (J1) de jonction entre la première face (20) et un premier raccord (22) entre les première et deuxième faces (20, 21), et d'une deuxième tangente (29) à la première face (20) au deuxième point (J2) de jonction entre la première face (20) et un deuxième raccord (23) entre les première et deuxième faces (20, 21), les première et deuxième tangentes (28, 29) étant définies dans le plan transversal, les premier et deuxième points (J1, J2) de jonction étant opposés l'un de l'autre.

2. Noyau (18) selon la revendication 1, **caractérisé en ce que** les enfoncements (24a) de la première face (20) sont décalés par rapport aux enfoncements (24b) de la deuxième face (21).

3. Noyau (18) selon l'une des revendications précédentes, **caractérisé en ce que** les axes (E1) de symétrie des portions (25) sphériques de la deuxième face (21) sont parallèles à une deuxième direction (D2).

4. Noyau (18) selon la revendication 3, **caractérisé en ce que** la deuxième direction (D2) est définie, dans un plan transversal, par la bissectrice (30) de l'angle formé par l'intersection d'une première tangente (31) à la deuxième face (21) au troisième point (J3) de jonction entre la deuxième face (21) et le premier raccord (22), et d'une deuxième tangente (32) à la deuxième face (21) au quatrième point (J4) de jonction entre la deuxième face (21) et le deuxième raccord (23), les première et deuxième tangentes (31, 32) étant définies dans le plan transversal, les troisième et quatrième points (J3, J4) de jonction étant opposés l'un de l'autre.

5. Moule (19) destiné à la fabrication d'un noyau (18) selon l'une des revendications précédentes, le moule (19) comprenant une première empreinte (33) et une deuxième empreinte (34) mobiles l'une par rapport à l'autre et délimitant une cavité (35) d'injection du noyau (18), la première empreinte (33) comprenant une première surface (36) interne incurvée concave apte à former la première face (20) du noyau (18), la deuxième empreinte (34) comprenant une deuxième surface (37) interne incurvée convexe apte à former la deuxième face (21) du noyau (18), les première et deuxième surfaces (36, 37) comprenant une pluralité de protubérances (38) apte à former les enfoncements (24a, 24b) du noyau (18), chaque protubérance (38) comprenant une partie (39) sphérique,
dans lequel chacune des protubérances (38) est définie au moins partiellement par un axe (P) de symétrie, les axes (P1) de symétrie des parties (39) sphériques de la première surface (36) étant destinés à définir ladite première direction (D1) dudit noyau (18) qui est parallèle auxdits axes (P1) de symétrie des parties (39) sphériques de la première surface (36), ladite première direction (D1) correspondant à une première direction (A1) de démoulage.

6. Moule (19) selon la revendication 5 lorsqu'elle dépend de la revendication 3 ou 4, **caractérisé en ce que** les axes (P1) de symétrie des parties (39) sphériques des protubérances (38) de la deuxième surface (37) sont parallèles à ladite direction (D2) dudit noyau (18), ladite deuxième direction (D2) correspondant à une deuxième direction (A2) de démoulage.

7. Procédé de fabrication d'une aube (1) de turbomachine par moulage à cire perdue, ce procédé comprenant une étape de fabrication d'un noyau (18) selon l'une des revendications 1 à 4 via un moule (19) selon l'une des revendications 5 à 6, le procédé comprenant de préférence une étape de démoulage dans laquelle la première empreinte (33) est déplacée suivant une première direction (A1) de démoulage et/ou la deuxième empreinte (34) est déplacée suivant une deuxième direction (A2) de démoulage.

8. Aube (1) obtenue selon le procédé de fabrication selon la revendication 7, l'aube (1) comprenant une cavité (10) de refroidissement délimitée par une première paroi (13) interne incurvée concave et une deuxième paroi (14) interne incurvée convexe, les première et deuxième parois (13, 14) comprenant chacune une pluralité de bosses (15a, 15b), chaque bosse (15a, 15b) comprenant un tronçon (16) sphérique.

## Patentansprüche

1. Kern (18), der zur Herstellung einer Turbinenmotorschaufel (1) durch Wachsausschmelzfeinguss bestimmt ist, wobei dieser Kern (18) eine erste konvexe gekrümmte Außenseite (20) und eine zweite konkave gekrümmte Außenseite (21) umfasst, **dadurch gekennzeichnet, dass** die erste und zweite Seite (20, 21) eine Vielzahl von Einsenkungen (24a, 24b) umfassen, wobei jede Einsenkung (24a, 24b) einen sphärischen Abschnitt (25) beinhaltet,
wobei jede der Einsenkungen (24a, 24b) mindestens teilweise durch eine Symmetrieachse (E) definiert ist, wobei die Symmetrieachsen (E1) der sphärischen Abschnitte (25) der ersten Seite (20) parallel zu einer ersten Richtung (D1) sind,
wobei die erste Richtung (D1) in einer erstreckenden Ebene durch die Halbierungslinie (27) des Winkels, der durch Schneiden einer ersten Tangente (28) auf der ersten Seite (20) am ersten Verbindungspunkt (J1) zwischen der ersten Seite (20) und einem ersten Anschluss (22) zwischen der ersten und zweiten Seite (20, 21) gebildet wird, und einer zweiten Tangente (29) auf der ersten Seite (20) am zweiten Verbindungspunkt (J2) zwischen der ersten Seite (20) und einem zweiten Anschluss (23) zwischen der ersten und zweiten Seite (20, 21) definiert ist, wobei die erste und zweite Tangente (28, 29) auf der erstreckenden Ebene definiert sind, wobei der erste und zweite Verbindungspunkt (J1, J2) einander gegenüberliegen.

2. Kern (18) nach Anspruch 1, **dadurch gekennzeichnet, dass** die Einsenkungen (24a) der ersten Seite (20) in Bezug auf die Einsenkungen (24b) der zweiten Fläche (21) versetzt sind.

3. Kern (18) nach einem der vorstehenden Ansprüche, **dadurch gekennzeichnet, dass** die Symmetrieachsen (E1) der sphärischen Abschnitte (25) der zweiten Seite (21) parallel zu einer zweiten Richtung (D2) sind.

4. Kern (18) nach Anspruch 3, **dadurch gekennzeichnet, dass** die zweite Richtung (D2) in einer erstreckenden Ebene durch die Halbierungslinie (30) des Winkels, der durch Schneiden einer ersten Tangente (31) auf der zweiten Seite (21) am dritten Verbindungspunkt (J3) zwischen der zweiten Seite (21) und dem ersten Anschluss (22), und einer zweiten Tangente (32) auf der zweiten Seite (21) am vierten Verbindungspunkt (J4) zwischen der zweiten Seite (21) und dem zweiten Anschluss (23) definiert wird, wobei die erste und zweite Tangente (31, 32) auf der erstreckenden Ebene definiert sind, wobei der dritte und vierte Verbindungspunkt (J3, J4) einander gegenüberliegen.

5. Form (19), die zur Herstellung eines Kerns (18) nach einem der vorstehenden Ansprüche bestimmt ist, wobei die Form (19) einen ersten Formhohlraum (33) und einen zweiten Formhohlraum (34) umfasst, die zueinander beweglich sind, und einen Hohlraum (35) für den Spritzguss des Kerns (18) begrenzen, wobei der erste Formhohlraum (33) eine erste konkave gekrümmte Innenoberfläche (36) umfasst, die imstande ist, die erste Seite (20) des Kerns (18) zu bilden, der zweite Formhohlraum (34) eine zweite konvexe gekrümmte Innenoberfläche (37) umfasst, die imstande ist, die zweite Seite (21) des Kerns (18) zu bilden, wobei die erste und zweite Oberfläche (36, 37) eine Vielzahl von Vorsprüngen (38) umfassen, die imstande sind, die Einsenkungen (24a, 24b) des Kerns (18) zu bilden, wobei jeder Vorsprung (38) einen sphärischen Teil (39) umfasst,
wobei jeder der Vorsprünge (38) mindestens teilweise durch eine Symmetrieachse (P) definiert ist, wobei die Symmetrieachsen (P1) der sphärischen Teile (39) der ersten Oberfläche (36) dazu bestimmt sind, die erste Richtung (D1) des Kerns (18) zu definieren, die parallel zu den Symmetrieachsen (P1) der sphärischen Teile (39) der ersten Oberfläche (36) ist, wobei die erste Richtung (D1) einer ersten Ausformrichtung (A1) entspricht.

6. Form (19) nach Anspruch 5, wenn von Anspruch 3 oder 4 abhängig, **dadurch gekennzeichnet, dass** die Symmetrieachsen (P1) der sphärischen Teile (39) der Vorsprünge (38) der zweiten Oberfläche (37) parallel zur Richtung (D2) des Kerns (18) sind, wobei die zweite Richtung (D2) einer zweiten Ausformrichtung (A2) entspricht.

7. Verfahren zur Herstellung einer Turbinenmotorschaufel (1) durch Wachsausschmelzfeinguss, wobei dieses Verfahren einen Schritt zur Herstellung eines Kerns (18) nach einem der Ansprüche 1 bis 4 durch eine Form (19) nach einem der Ansprüche 5 bis 6 umfasst, wobei das Verfahren vorzugsweise einen Ausformschritt umfasst, bei dem der erste Formhohlraum (33) entlang einer ersten Ausformrichtung (A1) verschoben wird und/oder der zweite Formhohlraum (34) entlang einer zweiten Ausformrichtung (A2) verschoben wird.

8. Schaufel (1), die entsprechend dem Verfahren zur Herstellung nach Anspruch 7 erhalten wird, wobei die Schaufel (1) einen Hohlraum (10) zum Abkühlen umfasst, der durch eine erste konkave gekrümmte Innenwand (13) und eine zweite konvexe gekrümmte Innenwand (14) begrenzt wird, wobei die erste und zweite Wand (13, 14) jeweils eine Vielzahl von Buckeln (15a, 15b) umfassen, wobei jeder Buckel (15a, 15b) einen sphärischen Streckenabschnitt (16) umfasst.

## Claims

1. Core (18) configured for the manufacturing of a turbine engine blade (1) by lost-wax casting, the core (18) comprising a first convex curved outer face (20) and a second concave curved outer face (21), **characterised in that** the first and second faces (20, 21) comprise a plurality of recesses (24a, 24b), each recess (24a, 24b) comprising a spherical portion (25),
wherein each recess (24a, 24b) is defined at least partially by an axis of symmetry (E), the axes of symmetry (E1) of the spherical portions (25) of the first face (20) being parallel to a first direction (D1),
wherein said first direction (D1) is defined, in a transversal plane, by the bisector (27) of the angle formed by the intersection of a first tangent (28) to the first face (20) at the first point of junction (J1) between the first face (20) and a first connection (22) between the first and second faces (20, 21), and a second tangent (29) to the first face (20) at the second point of junction (J2) between the first face (20) and a second connection (23) between the first and second faces (20, 21), the first and second tangents (28, 29) being defined in the transversal plane, and the first and second points of junction (J1, J2) being opposite one another.

2. Core (18) according to claim 1, **characterised in that** the recesses (24a) of the first face (20) are offset with respect to the recesses (24b) of the second face (21).

3. Core (18) according to one of the preceding claims, **characterised in that** the axes of symmetry (E1) of the spherical portions (25) of the second face (21) are parallel with a second direction (D2).

4. Core (18) according to claim 3, **characterised in that** the second direction (D2) is defined, in a transversal plane, by the bisector (30) of the angle formed by the intersection of a first tangent (31) to the second face (21) at the third point of junction (J3) between the second face (21) and the first connection (22), and a second tangent (32) to the second face (21) at the fourth point of junction (J4) between the second face (21) and the second connection (23), the first and second tangents (31, 32) being defined in the transversal plane, and the third and fourth points of junction (J3, J4) being opposite one another.

5. Mould (19) configured for the manufacturing of a core (18) according to one of the preceding claims, the mould (19) comprising a first imprint (33) and a second imprint (34) that are mobile with respect to one another and delimiting an injection cavity (35) of the core (18), the first imprint (33) comprising a first concave curved inner surface (36) configured to form the first face (20) of the core (18), the second imprint (34) comprising a second convex curved inner surface (37) configured to form the second face (21) of the core (18), the first and second surfaces (36, 37) comprising a plurality of protrusions (38) configured to form the recesses (24a, 24b) of the core (18), each protrusion (38) comprising a spherical part (39),
wherein each protrusion (38) is defined at least partially by an axis of symmetry (P), the axes of symmetry (P1) of the spherical parts (39) of the first surface (36) being configured to define said first direction (D1) of said core (18), which is parallel to said axes of symmetry (P1) of the spherical parts (39) of the first surface (36), said first direction (D1) corresponding to a first mould-release direction (A1).

6. Mould (19) according to claim 5 when it depends on claim 3 or 4, **characterised in that** the axes of symmetry (P1) of the spherical part (39) of the protrusions (38) of the second surface (37) are parallel to said direction (D2) of said core (18), said second direction (D2) corresponding to a second mould-release direction (A2).

7. Method for manufacturing a blade (1) of a turbine engine by lost-wax casting, this method comprising a step for manufacturing a core (18) according to one of claims 1 to 4 in a mould (19) according to one of claims 5 to 6, the method preferably comprising a mould-release step wherein the first imprint (33) is moved along a first mould-release direction (A1) and/or the second imprint (34) is moved along a second mould-release direction (A2).

8. Blade (1) obtained according to the manufacturing method according to claim 7, the blade (1) comprising a cooling cavity (10) delimited by a first concave curved inner wall (13) and by a second convex curved inner wall (14), the first and second walls (13, 14) each comprising a plurality of bosses (15a, 15b), each boss (15a, 15b) comprising a spherical section (16).
